# EUROPÄISCHE PATENTSCHRIFT

(11) **EP 0 621 387 B1**
(45) Veröffentlichungstag und Bekanntmachung des Hinweises auf die Patenterteilung: **19.11.1997**
(21) Anmeldenummer: 94200759.2
(22) Anmeldetag: 24.03.1994
(51) Int. Cl.: E06B 3/66

(54) **Vorrichtung für den Gasaustausch bei Mehrscheiben-Isolierglaseinheiten**
Gas-exchanging arrangement for insulating multiple glass units
Dispositif échangeur de gaz pour unités de vitrages multiples isolants

(30) Priorität: 21.04.1993 DE 4312956
(43) Veröffentlichungstag der Anmeldung: 26.10.1994
(73) Patentinhaber: METALLGESELLSCHAFT AG, 60323 Frankfurt am Main (DE)
(72) Erfinder: Dietz, Rainer, D-63263 Neu-Isenburg (DE)

(56) Entgegenhaltungen:
- EP-A- 0 237 585
- DE-C- 3 117 255
- US-A- 2 756 467

## Beschreibung

Die Erfindung betrifft eine Vorrichtung für den Gasaustausch bei Mehrscheiben-Isolierglaseinheiten und deren Benutzung.

Aus den Dokumenten DE-C-25 55 383 und DE-C-25 55 384 sind Isolierglasscheiben bekannt, deren Abstandhalter aus einem Dichtstoffgemisch bestehen. Aufgrund der Konsistenz des Abstandhaltermaterials konnte bei solchen Isolierglasscheiben bisher nur in speziellen Pressen, wie sie z.B. aus dem Dokument DE-A-41 00 697 bekannt sind, ein Austausch der zwischen den Isolierglasscheiben eingeschlossenen Gase vorgenommen werden. Dabei ist zum einen mit Verlusten an den teuren oder umweltschädigenden Füllgasen zu rechnen, zum anderen ist der erreichte Austauschgrad der Gase verbesserungsfähig. Weiterhin können solche Isolierglasscheiben bisher nicht an andere Druckverhältnisse angepaßt werden und unterliegen einer konvexen oder konkaven Verformung der Scheiben je nach Änderung des Außendrucks gegenüber den Druckverhältnissen bei der Herstellung.

Aus der Druckschrift US- A- 2756467 ist eine Mehrscheiben-lsolierglaseinheit bekannt, bei der 2 Glasscheiben durch einen umlaufenden Abstandhalter miteinander verbunden sind. Der zwischen den beiden Glasscheiben befindliche Hohlraum wird über Injektionsnadeln evakuiert, die durch den Abstandhalter hindurchgedrückt werden. Durch weitere Injektionsnadeln, die durch den Abstandhalter hindurchgeführt sind, gelangt ein trockenes Gas in den evakuierten Hohlraum. Anschließend werden die Injektionsnadeln herausgezogen, und die dabei im Abstandhalter zurückbleibenden Löcher werden durch Andrücken eines Gegenstands an den Abstandhalter verschlossen. Schließlich wird die Mehrscheiben-lsolierglaseinheit durch ein umlaufendes Band versiegelt. Diese bekannte Mehrscheiben-lsolierglaseinheit hat insbesondere den Nachteil, daß die Abdichtung der Löcher, die beim Herausziehen der Injektionsnadeln im Abstandhalter zurückbleiben, Gasverluste nicht zuverlässig vermeidet.

Der Erfindung liegt die Aufgabe zugrunde, eine Vorrichtung zu schaffen, mit der die geschilderten Nachteile vermieden werden können.

Erfindungsgemäß wird diese Aufgabe durch eine Vorrichtung für den Gasaustausch bei Mehrscheiben-Isolierglaseinheiten mit Dichtstoffabstandhaltern gemäß den Merkmalen des Anspruch 1 gelöst.

Die erfindungsgemäße Vorrichtung weist folgende Vorteile auf:
1. Der Scheibenzwischenraum wird beim Anbohren nicht verschmutzt.
2. Der Abstandhalter wird nicht bleibend verformt, da die erfindungsgemäße Vorrichtung das ausgebohrte Material aufnimmt.
3. Die Vorrichtung dient gleichzeitig als Füll- bzw. Absaugdüse, wodurch eine rationelle Gasbefüllung ohne Werkzeugwechsel durchführbar ist.
4. Beim Herausziehen der Vorrichtung erfolgt ein schneller und sicherer Verschluß der Öffnung durch das Einsetzen des ausgebohrten Stopfens in den Bohrkanal.
5. Gasverluste werden minimiert und es kann auf einen nachträglichen Verschluß des Bohrkanals durch Nieten oder Stopfen verzichtet werden.
6. Die Anwendungsstelle genügt ästhetischen Anforderungen, da nach dem Gasaustausch auch bei schneller Arbeitsweise das ausgebohrte Material wieder sauber in den Bohrkanal eingesetzt wird.
7. Die Vorrichtung reinigt sich beim Herausziehen selbsttätig, so daß sofort mit der Befüllung der nächsten Einheit begonnen werden kann.
8. Der Gasaustausch kann sowohl vor Aufbringung der Sekundärversiegelung als auch danach mit der gleichen Vorrichtung erfolgen. Im letztgenannten Fall sind keine Aussparungen an der Füllstelle nötig, da die Vorrichtung das Elastomer ausschneidet. Nach Entfernen der Vorrichtung verbleibt der aus Sekundärversiegelung und Dichtstoff bestehende Stopfen in der Tiefe versetzt im Bohrkanal, so daß wie üblich nachversiegelt werden kann.
9. Die Vorrichtung gestattet deshalb auch die nachträgliche Anpassung des Scheibeninnendrucks an gegenüber den Herstellungsbedingungen geänderte Druckverhältnisse.

Die Vorrichtung wird vorteilhafterweise in einem Bereich, der etwa der Dicke des Dichtstoffes entspricht, am angeschärften Ende und vor dem Griffbereich nicht mit Öffnungen in der Wandung des rohrförmigen Werkzeugs versehen. Dadurch wird ein Aufnahmebereich für den ausgebohrten Dichtstoffstopfen geschaffen, und es wird beim Gasaustausch ein Verlust von Austauschgas durch das enge Anliegen des Dichtstoffes an die Vorrichtung vermieden.

Eine weitere vorteilhafte Ausgestaltung der Vorrichtung besteht darin, daß die Öffnungen in der Wandung des rohrförmigen Werkzeugs bezüglich der Rohrachse senkrechte Bohrungen sind, die jeweils um 90° versetzt zueinander angeordnet sind. Diese Anordnung der Öffnungen erlaubt im Zusammenhang mit dem Verschluß des angeschärften Endes durch den ausgebohrten Dichtstoffstopfen einen sehr günstigen Gasaustausch, wobei eine hohe Stabilität des rohrförmigen Werkzeugs erhalten bleibt.

Eine vorteilhafte Ausgestaltung der Vorrichtung besteht weiterhin darin, daß am Griffbereich zwei einander gegenüberliegende Stutzen angeordnet sind. Damit kann zum einen eine getrennte Gaszufuhr bzw. Gasableitung erfolgen, zum anderen gestatten die gegenüberliegenden Stutzen auch eine bessere Kraftübertragung zum Einführen bzw. Herausziehen der Vorrichtung durch den Dichtstoff in den Scheibenzwischenraum.

Bei der Vorrichtung sollte in vorteilhafter Weise der äußere Rohrdurchmesser des rohrförmigen Werkzeugs etwa dem halben Scheibenabstand entsprechen. Dadurch kann gewährleistet werden, daß bei Benutzung der erfindungsgemäßen Vorrichtung die Vorrichtung so durch den Abstandhalter geführt wird, daß es zu keinem Kontakt mit den anliegenden Scheiben kommt. Verschmutzungen der Scheiben mit dem Dichtstoffmaterial des Abstandhalters und Dichtheitsprobleme, die auftreten, wenn der Bohrkanal unmittelbar an einer oder beiden Scheiben anliegt, werden so vermieden. Weiterhin ist durch diese Bemessung der Vorrichtung ein ästhetisch ansprechendes Ergebnis der Anwendungsstelle gesichert.

Die Benutzung der erfindungsgemäßen Vorrichtung erfolgt in der Weise, daß mindestens eine Vorrichtung an mindestens eine Stelle durch den Dichtstoff in den Scheibenzwischenraum eingeführt, anschließend der Gasaustausch vorgenommen und danach der Scheibenzwischenraum durch Herausziehen der Vorrichtung und gleichzeitiges Einsetzen des Bohrstopfens in den Bohrkanal wieder verschlossen wird.

Die erfindungsgemäße Vorrichtung und das Verfahren zu ihrer Benutzung werden anhand der Figuren 1 bis 4 näher und beispielhaft erläutert. Es zeigen:
- Figur 1: die erfindungsgemäße Vorrichtung,
- Figur 2: einen Schnitt durch eine Mehrscheiben-Isolierglaseinheit,
- Figur 3: die erfindungsgemäße Vorrichtung in der Stellung für den Gasaustausch und
- Figur 4: einen Schnitt durch eine Mehrscheiben-Isolierglaseinheit nach Benutzung der erfindungsgemäßen Vorrichtung.

In Figur 1 ist die erfindungsgemäße Vorrichtung dargestellt mit ihrem angeschärften Ende (1), ihrem Griffbereich (2), dem Anschlußstück (3) für eine Vorrichtung zum Gasaustausch und Öffnungen (4) in der Wandung des rohrförmigen Werkzeugs.

Figur 2 zeigt einen Ausschnitt einer Mehrscheiben-Isolierglaseinheit mit dem durch die Scheiben (10) und der randseitigen Verklebung mit dem Dichtstoff (7) gebildeten Scheibenzwischenraum (6), wobei die Scheiben zur besseren mechanischen Stabilität randseitig mit einem Elastomeren (11) versiegelt sind.

In Figur 3 ist die erfindungsgemäße Vorrichtung in der Stellung für den Gasaustausch dargestellt, wobei die Vorrichtung im Bereich des angeschärften Endes (1) den ausgebohrten Dichtstoff (7) sowie ggf. das ausgebohrte Elastomere (11) aufnimmt. Die Stutzen (5) erleichtern das Einführen bzw. das Herausziehen der Vorrichtung in bzw. aus dem Scheibenzwischenraum (6). Selbstverständlich können die Stutzen (5) auch als Anschlußstücke (3) ausgebildet sein, um eine separate Gasab- und -zuführung zu ermöglichen.

Die Figur 4 stellt schließlich die Mehrscheiben-Isolierglaseinheit nach erfolgtem Gasaustausch dar. Der Bohrstopfen (8) ist beim Herausziehen der Vorrichtung aus dem Scheibenzwischenraum (6) in den Bohrkanal (9) wieder tiefenversetzt eingesetzt worden. Die verbleibende Vertiefung kann zur besseren Versiegelung mit dem eingesetzten Elastomeren (11) aufgefüllt werden.

## Patentansprüche

1. Vorrichtung für den Gasaustausch bei Mehrscheiben-lsolierglaseinheiten mit Dichtstoffabstandshaltern (7), bestehend aus einem rohrförmigen Werkzeug, das an einem Ende mit einem Griffbereich (2) versehen ist, an dem sich ein Anschlußstück (3) für eine Vorrichtung zum Gasaustausch befindet, dadurch gekennzeichnet, daß das Werkzeug an seinem anderen Ende (1) wie ein Stopfenbohrer angeschärft ist und daß in der Wandung des Werkzeugs in dem zwischen dem angeschärften Ende (1) und dem Griffbereich (2) liegenden Teil Öffnungen (4) angeordnet sind.

2. Vorrichtung nach Anspruch 1, dadurch gekennzeichnet, daß in einem Bereich, der etwa der Dicke des Dichtstoffs (7) entspricht, am angeschärften Ende (1) und vor dem Griffbereich (2) keine Öffnungen (4) in der Wandung des Werkzeugs vorgesehen sind.

3. Vorrichtung nach Ansprüchen 1 und 2, dadurch gekennzeichnet, daß die Öffnungen (4) in der Wandung des Werkzeugs bezüglich der Rohrachse senkrechte Bohrungen sind, die jeweils um 90 ° versetzt zueinander angeordnet sind.

4. Vorrichtung nach Ansprüchen 1 bis 3, dadurch gekennzeichnet, daß am Griffbereich (2) zwei einander gegenüberliegende Stutzen (5) angeordnet sind.

5. Vorrichtung nach Ansprüchen 1 bis 4, dadurch gekennzeichnet, daß der äußere Rohrdurchmesser des rohrförmigen Werkzeugs etwa dem halben Abstand der Scheiben (10) entspricht.

6. Verfahren zur Benutzung der Vorrichtung nach den Ansprüchen 1 bis 5, dadurch gekennzeichnet, daß mindestens eine Vorrichtung an mindestens einer Stelle durch den Dichtstoff (7) in den Scheibenzwischenraum (6) eingeführt, anschließend der Gasaustausch vorgenommen und danach der Scheibenzwischenraum (6) durch Herausziehen der Vorrichtung und gleichzeitiges Einsetzen des Bohrstopfens (8) in den Bohrkanal (9) wieder verschlossen wird.

## Claims

1. A device for gas exchange in multi-pane insulating glass units having sealant spacers (7), consisting of a tubular tool, which is provided with a handle region (2) at one end on which a connection piece (3) for a device for gas exchange is located, characterised in that the tool is sharpened at its other end (1) like a plug drill and that openings (4) are provided in the wall of the tool in the part located between the sharpened end (1) and the handle region (2).

2. A device according to Claim 1, characterised in that no openings (4) are provided in the wall of the tool in a region which corresponds approximately to the thickness of the sealant (7), at the sharpened end (1) and before the handle region (2).

3. A device according to Claims 1 and 2, characterised in that the openings (4) in the wall of the tool are bores at right-angles to the tube axis, which are each offset by 90° relative to each other.

4. A device according to Claims 1 to 3, characterised in that two opposing stubs (5) are arranged on the handle region (2).

5. A device according to Claims 1 to 4, characterised in that the outer tube diameter of the tubular tool is approximately half the distance between the panes (10).

6. A method for using the device according to Claims 1 to 5, characterised in that at least one device is introduced through the sealant (7) into the gap (6) between the panes at at least one point, then the gas exchange is effected and then the gap (6) between the panes is sealed again by withdrawing the device and simultaneously inserting the drill core (8) into the drilled passage (9).

## Revendications

1. Dispositif échangeur de gaz pour unités de vitrages multiples isolants avec écarteurs de matériau d'étanchéité (7), composé d'un outil tubulaire dont l'une des extrémités est pourvue d'une zone de maniement (2) au niveau de laquelle est prévue une pièce de raccordement (3) pour un dispositif échangeur de gaz, caractérisé en ce que l'outil est affûté à son autre extrémité (1) à la manière d'un alésoir de bouchage et en ce que des ouvertures (4) sont agencées dans la paroi de l'outil, dans la partie située entre l'extrémité (1) affûtée et la zone de maniement (2).

2. Dispositif selon la revendication 1, caractérisé en ce qu'aucune ouverture (4) n'est prévue dans la paroi de l'outil dans une zone correspondant sensiblement à l'épaisseur du matériau d'étanchéité (7), à l'extrémité (1) affûtée et avant la zone de maniement (2).

3. Dispositif selon les revendications 1 et 2, caractérisé en ce que les ouvertures (4) dans la paroi de l'outil sont des ouvertures verticales par rapport à l'axe du tube, qui sont décalées les unes par rapport aux autres de respectivement 90°.

4. Dispositif selon les revendications 1 à 3, caractérisé en ce que deux tubulures (5) se faisant face sont disposées au niveau de la zone de maniement (2).

5. Dispositif selon les revendications 1 à 4, caractérisé en ce que le diamètre extérieur du tube de l'outil tubulaire correspond sensiblement à la demi-distance des vitres (10).

6. Procédé pour utiliser le dispositif selon les revendications 1 à 5, caractérisé en ce qu'à au moins un endroit au moins un dispositif est introduit à travers le matériau d'étanchéité (7) dans l'espace (6) séparant les vitres, en ce que l'échange de gaz est effectué et en ce que l'espace (6) séparant les vitres est ensuite refermé par retrait du dispositif et la mise en place simultanée du bouchon d'alésage (8) dans le canal d'alésage (9).
